# FASCICULE DE BREVET EUROPEEN

(11) **EP 0 853 576 B1**
(45) Date de publication et mention de la délivrance du brevet: **09.06.1999**
(21) Numéro de dépôt: 96934979.4
(22) Date de dépôt: 25.10.1996
(51) Int. Cl.: B63H 9/06

(54) **NAVIRE TRACTE PAR CERF-VOLANT VIA UN BRAS ARTICULE**
VON EINEM VIA EINES DREHARMS ANGELENKTEN DRACHENSEGEL ANGETRIEBENES WASSERFAHRZEUG
BOAT POWERED BY MEANS OF A KITE VIA A HINGED ARM

(30) Priorité: 26.10.1995 FR 9512622
(43) Date de publication de la demande: 22.07.1998
(73) Titulaire: Chatelain, Pierre, 38930 Clelles (FR); Dal Molin, Denis, 75009 Paris (FR)
(72) Inventeur: Chatelain, Pierre, 38930 Clelles (FR)
(74) Mandataire: Lejet, Christian
(86) Numéro de dépôt international: FR9601678
(87) Numéro de publication internationale: WO9715490

(56) Documents cités:
- DE-U- 8 702 480
- DE-U- 29 501 822
- FR-A- 1 022 300
- FR-A- 2 510 969
- FR-A- 2 649 068
- GB-A- 1 184 914
- US-A- 4 809 629
- US-A- 5 255 624

## Description

La présente invention concerne un navire utilisant pour se déplacer la traction d'un cerf-volant.

Traditionnellement, les navires à propulsion éolienne utilisent des voiles, ce qui engendre généralement, d'une part un couple de roulis dû conjointement à la hauteur du centre de poussée vélique et à la direction de cette poussée, d'autre part un couple de lacet variable dû au déplacement du centre de poussée vélique en fonction de l'allure du navire.

Le navire selon l'invention a pour objet de réduire les couples de roulis et de lacet, par l'utilisation d'un cerf-volant à la place des voiles et d'un bras articulé comme gréement, en inclinant et en orientant le bras articulé de façon à rapprocher du centre de dérive du navire, la droite représentant géométriquement la traction du cerf-volant.

A cet effet, le navire tracté par cerf-volant comporte un bras articulé par une première extrémité avec le navire, le point de traction des fils de liaison entre le cerf-volant et le navire constituant la deuxième extrémité du bras, le cerf-volant n'étant relié au navire que par les fils de liaison comportant un moyen de commande de l'inclinaison du bras permettant son abaissement par rapport à la direction des fils de liaison, characterisé en ce qu'il comporte un moyen de commande de l'orientation azimutale du bras par rapport à la direction des fils de liaison, les fils de liaison passant tous par l'unique point de traction qui constitue la deuxième extrémité du bras.

Selon des modes particuliers de réalisation, le navire peut également présenter d'autres caractéristiques séparément ou en combinaison.

De préférence, l'articulation du bras est constituée par une pièce intermédiaire rigide comprenant deux axes de rotation perpendiculaires, le premier axe, vertical, servant de liaison avec le navire, l'extrémité liée du bras s'adaptant au deuxième axe, le bras et l'axe vertical de rotation étant coplanaires. Dans ce cas, le moyen de commande du bras en inclinaison comprend favorablement un cordage de longueur réglable reliant un point du bras à un point de la pièce intermédiaire ou à un point mobile sur le navire, ou bien il comprend un vérin reliant un point du bras à un point de la pièce intermédiaire ou à un point mobile sur le navire.

Dans un autre mode de réalisation, le moyen de commande du bras en orientation comprend deux cordages de longueurs réglables, le premier cordage reliant le bras à un point du navire situé en avant de l'extrémité articulée du bras, le deuxième cordage reliant le bras indifféremment à un point du navire situé à l'arrière gauche de l'extrémité articulée du bras ou à un point situé à l'arrière droite de l'extrémité articulée du bras.

Dans encore un mode de réalisation, le moyen de commande de l'orientation azimutale du bras est un moyen agissant directement sur la pièce intermédiaire pour la faire tourner autour de son axe vertical.

De préférence, le navire comporte un flotteur situé à l'extrémité libre du bras.

De préférence aussi, le cerf-volant est commandé par ses fils de liaison au nombre de trois, les deux premiers fils permettant de faire tourner le cerf-volant, le troisième fil agissant sur l'incidence du cerf-volant.

Une poulie est favoralement fixée au bras, poulie par laquelle passe un fil dont les deux brins de part et d'autre de la poulie constituent les deux premiers fils, ainsi qu'un mécanisme situé sur le bras permettant de régler la longueur du troisième fil. Dans ce cas, le navire peut favorablement comporter un système présentant trois moyeux d'enroulement, un pour chacun des trois fils de liaison, ce système étant muni de trois fonctions activables indépendamment les unes des autres, la première fonction permettant d'enrouler ou de dérouler simultanément les trois fils d'une même longueur variable, la deuxième fonction permettant de dérouler (respectivement d'enrouler) le premier fil et d'enrouler (respectivement de dérouler) simultanément le deuxième fil d'une même longueur variable, la troisième fonction permettant de dérouler ou d'enrouler le troisième fil d'une longueur variable.

Selon un mode de réalisation, le navire comporte un dispositif duquel tous les fils de liaison sont issus et sortent dans le même sens, ce dispositif pouvant coulisser dans la direction correspondante et étant soumis à la traction d'un filin dans le sens opposé aux fils de liaison, ce filin étant relié au bras de façon qu'un relèvement du bras entraîne une traction du filin.

Selon un autre mode de réalisation, le navire comporte un dispositif articulé à la deuxième extrémité du bras et profilé de manière à créer une force vers le haut lorsque cette deuxième extrémité du bras est immergée, le navire faisant route.

Le navire peut également comporter un ballast susceptible d'être alternativement rempli avec l'eau environnant le navire ou vidé, le navire faisant route.

Selon encore un autre mode de réalisation, le bras est réglable en longueur.

Pour une meilleure compréhension de la présente invention, ainsi que d'autres objets, avantages et possibilités de celle-ci, on se référera à la description suivante donnée à titre non limitatif et aux revendications annexées, en combinaison avec les dessins décrits ci-dessous sur lesquels :
La Figure 1 représente le navire selon l'invention, en vue d'ensemble;
La Figure 2 représente le navire selon l'invention en vue de devant, comme illustration de son comportement en roulis ;
La Figure 3 représente le navire selon l'invention en vue de dessus, comme illustration de son comportement en lacet ;
Les Figures 4 à 10 illustrent différentes caractéristiques du navire selon l'invention; les Figures 4 à 8 sont des vues en contreplongée sur lesquelles seuls le bras et son articulation sont représentés; les Figures 9 et 10 sont des vues d'ensemble sur lesquelles seule la partie de ses fils de liaison du cerf-volant partant du navire via le bras articulé est représentée ;
La Figure 11 illustre un autre mode de réalisation et représente une pièce d'articulation, en vue de côté ;
La Figure 12 illustre un autre mode de réalisation et représente un bras, en vue de dessus ;
La Figure 13 illustre un autre mode de réalisation et représente un bras muni d'un système de commande des fils de liaison, en vue de dessus ;
La Figure 14 illustre un autre mode de réalisation et représente le bras muni d'un filin d'équilibrage de la traction du cerf-volant, en vue de côté ;
La Figure 15 illustre un autre mode de réalisation et représente la deuxième extrémité du bras munie d'un dispositif profilé, en vue de côté ;
La Figure 16 illustre un autre mode de réalisation et représente le navire muni d'un ballast dans sa coque, celle-ci étant vue en transparence pour laisser apparaître le ballast ; et
La Figure 17 illustre un autre mode de réalisation et représente, en vue de côté, un bras télescopique muni d'un vérin, la base du bras étant vue en transparence sur la Figure pour laisser apparaître le vérin.

En référence maintenant à la Figure 1, le navire tracté par cerf-volant comporte, selon la présente invention, un moyen de commande de l'inclinaison 3 du bras 1 permettant son abaissement par rapport à la direction 10 des fils de liaison 6, un moyen de commande de l'orientation azimutale 4 du bras 1 par rapport à la direction 10 des fils de liaison 6, les fils de liaison 6 passant tous par l'unique point de traction qui constitue la deuxième extrémité 5 du bras 1. Dans toute la description, le bras 1 est, du point de vue géométrique, assimilé au segment formé par sa première extrémité 2, dite extrémité liée, et sa deuxième extrémité 5, dite extrémité libre. De ce fait, l'extrémité libre 5 correspond au point de traction. Le point de traction 5 peut être matérialisé, par exemple, par une poulie multiple, articulée sur le bras 1, par laquelle passent les fils de liaison 6 en direction du cerf-volant. La direction 10 des fils de liaison 6 s'entend comme la direction moyenne des fils de liaison 6, mais aussi comme la droite de même direction passant par le point de traction 5. En ce sens, elle est ici assimilée à la droite de traction du cerf-volant, et ces deux appellations sont utilisées indifféremment : en effet, compte tenu du fait que chacun des fils de liaison 6 exerce sur le point de traction 5 une force qui est, par définition physique caractéristique d'un fil, dirigée dans l'axe du fil considéré et toujours tractrice, d'une part la droite de traction du cerf-volant, qui est la résultante des forces élémentaires exercées par chacun des fils de liaison 6, passe par le point de traction 5, d'autre part, cette même droite de traction est orientée à l'intérieur du faisceau des fils de liaison 6 en direction du cerf-volant, faisceau qui a pour sommet le point de traction 5. En remarquant que l'angle au sommet de ce faisceau est faible, de l'ordre de quelques degrés compte tenu de l'éloignement du cerf-volant, l'approximation qui consiste à assimiler la droite de traction du cerf-volant à la direction 10 des fils de liaison 6 est donc justifiée.

La verticale du navire étant identifiée par l'axe 9, l'inclinaison 3 du bras 1 est l'angle entre cet axe 9 et le bras 1. L'axe longitudinal 7 et l'axe transversal 8 du navire étant définis et tous deux horizontaux, l'orientation 4 du bras 1 est l'angle entre la projection du bras 1 sur le plan horizontal, et l'axe longitudinal 7. A noter que les trois axes 7, 8, 9 sont considérés comme étant des vecteurs, et non des droites de l'espace physique. L'inclinaison 3 et l'orientation 4 du bras 1 sont commandées au moyen de tout système adapté dont des exemples non limitatifs sont présentés ci-après.

La Figure 2 illustre l'intérêt de la commande de l'inclinaison 3 du bras 1. En effet, cette commande permet, en inclinant le bras 1, d'abaisser son extrémité libre 5 qui constitue le point de traction du cerf-volant, et donc aussi la droite de traction 10 du cerf-volant. Un abaissement suffisant du point de traction 5, comme sur la Figure 2, permet alors de faire passer la droite de traction 10 à proximité du centre de dérive 11 du navire en projection sur un plan vertical et transversal au navire, donc de réduire voire d'annuler le couple de roulis sur le navire.

L'intérêt général d'un faible couple de roulis est de diminuer l'exigence de stabilité du navire : avec un navire selon l'invention, les systèmes de coques multiples, quilles ou lests divers ne sont plus requis nécessairement quant à la stabilité en roulis pour les allures au près.

En ce qui concerne l'amplitude de réglage de la commande de l'inclinaison 3 du bras 1, lorsque le cerf-volant est incliné de façon à créer une composante horizontale de traction sur le navire, le point de traction 5 doit pouvoir être suffisamment abaissé pour, comme on l'a vu précédemment, faire passer la droite de traction 10 assez près du centre de dérive 11 de façon à n'occasionner qu'un couple de roulis faible, voire nul. L'inclinaison 3 requise est fonction de paramètres comme le site du cerf-volant, la longueur du bras 1, la cinématique de l'articulation du bras 1, les positions relatives de l'extrémité articulée 2 du bras 1 et du centre de dérive 11. D'autre part, il est conseillé de pouvoir suffisamment relever le bras 1 pour que, lorsque le cerf-volant est en position quasi verticale, afin de peu déplacer le navire, la traction verticale du cerf-volant ne fasse pas contregîter le navire de façon excessive et n'entraîne pas non plus de contraintes trop importantes dans le bras 1 et la commande de son inclinaison 3.

Il faut remarquer que, si la commande de l'inclinaison 3 du bras 1 doit, bien entendu, être dimensionnée structurellement pour permettre l'abaissement du bras 1 malgré la traction en sens opposé exercée par le cerf-volant sur l'extrémité libre 5, par contre il n'est pas nécessaire que la commande de l'inclinaison 3 du bras 1 soit conçue aussi pour relever le bras 1. En effet, on a vu que c'était l'abaissement de l'extrémité libre 5 du bras 1 qui était la condition de réduction voire d'annulation du couple de roulis. Dans ces conditions, des cordages tirant le bras 1 vers le bas peuvent être utilisés pour régler une inclinaison 3 minimale, comme ceci est réalisé dans certains modes de réalisation préférés indiqués ci-après. Cependant, une commande de l'inclinaison 3 permettant le relèvement du bras 1, telle qu'un vérin, peut être utile si l'on veut utiliser le bras 1 pour redresser le navire, si ce dernier a chaviré, en utilisant un flotteur éventuellement amovible ou gonflable prévu, par exemple, à l'extrémité libre 5.

En ce qui concerne la longueur du bras 1, on peut se rendre compte, sur la Figure 2, qu'un bras 1 qui serait plus court tout en gardant son extrémité libre 5 sur la droite de traction 10 pour créer le même couple de roulis sensiblement nul dans le cas de la Figure 2, aurait cette extrémité libre 5 située plus bas sur cette même droite 10: un bras 1 plus court a son extrémité libre 5 plus près de l'eau. Un bras 1 plus long subit des contraintes plus importantes et présente une inertie supérieure.

La Figure 3 illustre l'intérêt de la commande de l'orientation 4 du bras 1. En effet, cette commande permet de rendre négligeable, voire nul, le couple de lacet exercé par le cerf-volant sur le navire, quelle que soit l'allure de ce dernier, simplement en orientant le bras 1 de façon que la droite 10 soit dans le même plan vertical que le centre de dérive 11, comme sur la Figure 3. Une utilisation complémentaire de la commande de l'orientation 4 peut consister à modifier l'orientation 4 du bras 1 à partir de la valeur qui annule le couple de lacet, de façon à créer un couple de lacet, négatif ou positif, susceptible de faire tourner le navire, ce qui peut notamment être intéressant pour les virements de bord au près. Il est intéressant de positionner, autant que possible, le centre de dérive 11 à la verticale du point de rotation du bras en orientation 4; dans ce cas, lorsque le bras 1 s'aligne naturellement sur la direction 10, le navire est neutre en lacet : ceci permet de réduire les efforts manuels ou provenant d'une source d'énergie à exercer pour la commande en orientation 4 du bras 1.

En ce qui concerne l'amplitude de réglage de la commande de l'orientation 4 du bras 1, il est conseillé de permettre au bras 1 de balayer un champ de 160 degrés au moins, réparti symétriquement à gauche et à droite de l'axe longitudinal 7 du navire sur l'avant, afin de pouvoir utiliser la traction du cerf-volant dans la plupart des allures d'un navire, du près serré au grand largue; une amplitude plus importante de l'orientation 4 du bras 1 au-delà de 80 degrés à gauche et à droite peut cependant faciliter les virements de bord au près. Le fait d'avoir, conformément à l'invention, un point unique de traction 5 (celui-ci pouvant être réalisé en pratique par une poulie multiple comme on l'a vu plus haut) est très important, l'exemple du cas d'un cerf-volant commandé par ses deux fils de liaison pouvant l'illustrer; pour ce type de cerf-volant, en effet, la traction sur l'un ou l'autre des fils permet de faire tourner le cerf-volant: on utilise donc ces deux fils pour diriger le cerf-volant. Un navire étant constamment soumis à des oscillations en tous sens: tangage, roulis, lacet, si, contrairement à l'invention, les deux fils partaient de deux points différents du navire pour rejoindre le cerf-volant, (comme dans le document DE-U-87 02 480 selon lequel les fils partent de chaque extrémité d'une barre articulée en son milieu à l'extrémité d'une sorte de bras), il est clair que, l'orientation générale du segment constitué par ces deux points variant avec celle du navire, cela équivaudrait à tirer sur un des fils et à relâcher l'autre: on aurait donc une commande parasite, d'autant plus importante que le segment est grand ; il faudrait alors effectuer des actions correctrices permanentes sur le système de commande, par exemple en modifiant constamment l'orientation du segment par rapport au navire de façon qu'elle reste constante dans l'espace (donc à l'opposé des oscillations du navire), ou par enroulement/déroulement des deux fils. Par contre, lorsque, selon la présente invention, les fils quittent tous le navire via l'extrémité libre 5 du bras 1 et de façon suffisamment rapprochée, ce qui correspond en fait à un segment de longueur quasiment nulle et peut être assimilé à un point unique au regard de l'éloignement du cerf-volant, ce phénomène n'existe plus : la commande du cerf-volant est alors, toutes choses égales par ailleurs, beaucoup plus stable.

En ce qui concerne l'extrémité articulée 2 du bras 1, l'articulation entre ce dernier et le navire peut être réalisée de diverses manières : par exemple et de manière non limitative, souple au moyen de cordages ou de maillons de chaîne, ou bien de type mécanique avec des axes de rotation définis. L'articulation doit être dimensionnée pour résister aux efforts résultant de la traction du cerf-volant sur l'extrémité libre 5 du bras 1, efforts dépendant aussi du moyen de commande de l'inclinaison 3 du bras 1. Il est conseillé, pour une simple raison de symétrie, de positionner l'articulation du bras 1 de façon que ce dernier puisse se déplacer de manière symétrique sur la gauche et la droite du navire. Du fait que la traction exercée par le cerf-volant sur le navire présente une composante verticale, il est recommandé de positionner l'articulation du bras 1 par rapport au centre de gravité du navire, de façon que l'action du cerf-volant ait tendance à soulever l'avant du navire et non l'arrière. Pour la stabilité de route du navire, il peut être intéressant de situer le centre de dérive 11 du navire approximativement à la même cote longitudinale que l'articulation du bras 1.

En référence maintenant à la Figure 4, le navire, selon la présente invention, comporte comme articulation du bras 1, une pièce intermédiaire 12 rigide comprenant deux axes de rotation 13, 14 perpendiculaires, le premier axe 13, vertical, servant de liaison avec le navire, l'extrémité liée 2 du bras 1 s'adaptant au deuxième axe 14, le bras 1 et l'axe vertical de rotation 13 étant coplanaires. Cette caractéristique est un exemple non limitatif de l'articulation existant entre l'extrémité 2 du bras 1 et le navire. Bien qu'entraîné par la rotation de la pièce intermédiaire 12 autour de l'axe 13, le deuxième axe 14, étant perpendiculaire au premier axe 13 qui est vertical, reste donc horizontal. La condition supplémentaire de coplanarité entre l'axe vertical 13 et le bras 1 permet de mieux équilibrer les efforts dans le bras 1 et la pièce 12. La Figure 4 donne un exemple non limitatif de réalisation d'une telle articulation : l'extrémité liée 2 du bras 1 présente un aspect en fourchette avec deux évidements cylindriques coaxiaux. Les axes 13 et 14 sont matérialisés chacun par un évidement cylindrique de la pièce 12 : le premier évidement, correspondant à l'axe 13, est vertical et reçoit le cylindre vertical 15 qui est fixé sur le navire, ce qui réalise l'articulation permettant de faire varier l'orientation 4 du bras 1. Le deuxième évidement cylindrique est horizontal ; il reçoit la tige 16 après positionnement, en alignement à ses deux extrémités, des deux évidements cylindriques de l'extrémité 2 du bras 1, ce qui réalise l'articulation permettant de faire varier l'inclinaison 3 du bras 1. Il faut noter que, comme illustré sur la Figure 4, l'axe horizontal 14 ne coupe pas obligatoirement l'axe vertical 13 : il peut, en effet, être intéressant de déporter l'extrémité 2 pour des raisons structurelles ou d'encombrement.

D'autres variantes peuvent être apportées. Par exemple, l'axe vertical 13 peut ne pas être matérialisé par un axe réel, métallique ou autre : la pièce intermédiaire 12 peut être élargie et comporter sur ses bords des chariots, trois au minimum, de préférence circulant sur un guide circulaire (ou seulement une portion de cercle) horizontal et fixé sur le navire, à l'instar de chariots circulant sur un rail d'écoute ; dans ce cas, c'est l'axe du guide circulaire qui constitue l'axe vertical 13. La Figure 11 illustre une réalisation de ce type.

La Figure 5 montre que le navire peut comporter comme moyen de commande du bras 1 en inclinaison 3, un cordage 17 de longueur réglable reliant un point 18 du bras 1 à un point 19 de la pièce intermédiaire 12. Le point 19 étant solidaire de la pièce intermédiaire 12 et non du navire proprement dit, la traction du cordage 17 destinée à incliner le bras 1 a un effet neutre sur son orientation 4. Le point 19 doit être situé sous le bras 1 pour l'abaisser quand on réduit la longueur du cordage 17, remplissant ainsi le rôle de commande en inclinaison 3 du bras 1. Il est conseillé de positionner les points 18, 19 dans le plan défini par le bras 1 et l'axe vertical de rotation 13, et de façon aussi à ce que le cordage 17 travaille à une distance suffisante de l'axe horizontal de rotation 14 afin de ne pas occasionner de contraintes trop importantes dans le cordage 17 et dans la pièce 12, quand le cerf-volant exerce sa traction. Bien entendu, le cordage peut, classiquement, être démultiplié au moyen de poulies multiples.

Sur la Figure 6, le navire comporte comme moyen de commande du bras 1 en inclinaison 3, un vérin 20 reliant un point 21 du bras 1 à un point 22 de la pièce intermédiaire 12. Ce moyen ne diffère du précédent que par l'utilisation d'un vérin à la place d'un cordage de longueur réglable, ce qui permet de commander également le relèvement du bras 1.

La Figure 7 illustre un autre mode de réalisation du moyen de commande du bras. Le navire comporte ici comme moyen de commande du bras 1 en inclinaison 3, un cordage 23 de longueur réglable reliant un point 24 du bras 1 à un point 25 mobile sur le navire. La différence réside dans le fait que le point d'attache 25 du cordage 23 est sur le navire lui-même et non sur la pièce intermédiaire 12. A titre d'exemple non limitatif, si, comme sur la Figure 7, ce point 25 est un chariot mobile symbolisé par un point sur un guide 26 de type rail d'écoute (symbolisé par une ligne, Figure 7) fixé au navire, en forme `de cercle centré sur l'axe vertical de rotation 13 de l'articulation, le cordage 23 n'exerce pas de moment d'axe vertical sur le bras 1 : la traction du cordage 23 destinée à incliner le bras 1 a, dans ce cas aussi, un effet neutre sur son orientation 4.

Sur la Figure 8, le navire selon l'invention comporte comme moyen de commande du bras 1 en inclinaison 3, un vérin 27 reliant un point 28 du bras 1 à un point 29 mobile sur le navire. Il ne diffère du précédent que par l'utilisation d'un vérin à la place d'un cordage de longueur réglable, ce qui permet de commander également le relèvement du bras 1. Cependant, il peut être nécessaire de prévenir le coulissement intempestif du point mobile 29, lors des efforts en extension du vérin 27 pour relever le bras 1. Comme illustré sur la Figure 8, à titre d'exemple non limitatif, le peint mobile 29 étant comme précédemment un chariot pouvant coulisser sur un guide 30 en forme de cercle centré sur l'axe vertical de rotation 13 de l'articulation, une partie 31 de la pièce intermédiaire 12 est solidaire du chariot (point mobile 29) : la position du point 29 sur le guide 30 est liée à l'orientation 4 du bras 1 et ne peut se modifier d'elle-même quand on commande l'allongement du vérin 27.

La Figure 9 illustre un navire selon l'invention comportant comme moyen de commande du bras 1 en orientation 4, deux cordages 32, 33 de longueurs réglables, le premier cordage 32 reliant le bras 1 à un point 34 du navire situé en avant de l'extrémité articulée 2 du bras 1, le deuxième cordage 33 reliant le bras 1 indifféremment à un point 35 du navire situé à l'arrière gauche de l'extrémité articulée 2 du bras 1 ou à un point 36 situé à l'arrière droite de l'extrémité articulée 2 du bras 1. La traction coordonnée des deux cordages 32, 33 sur le bras 1 dans des directions sensiblement opposées a pour effet d'imposer au bras 1 une orientation 4 donnée. L'utilisation du seul cordage 32 permet de limiter l'orientation 4 du bras 1 à une valeur maximale, en vue d'empêcher le bras 1 de partir vers l'arrière s'il touche l'eau quand le navire avance, ou de retenir le bras 1 pour l'empêcher de heurter éventuellement des superstructures du navire lors d'un virement de bord au près, le cerf-volant passant d'un côté à l'autre du navire sur l'arrière de ce dernier en tirant de ce fait le bras 1 vers l'arrière. Le point 35, respectivement le point 36, est utilisé pour rattacher le cordage 33 au navire, selon que le bras 1 est orienté sur la gauche (respectivement sur la droite) du navire : le travail du cordage 33 est ainsi amélioré, notamment quand ce cordage 33 est court.

Sur la Figure 10, le navire comporte un flotteur 37 situé à l'extrémité libre 5 du bras 1. La fonction de ce flotteur 37 est d'augmenter la stabilité du navire à l'arrêt, le bras 1 étant orienté en travers du navire et son extrémité libre 5 abaissée au niveau de l'eau. Quand le navire avance, le flotteur 37 peut toucher l'eau sous des angles variés du fait que l'orientation 4 du bras 1 est elle-même variable : il peut être nécessaire que la liaison entre le flotteur 37 et le bras 1 soit articulée, notamment si le flotteur 37 est profilé. Une deuxième fonction de ce flotteur peut être, si la commande de l'inclinaison 3 du bras 1 permet son relèvement, par exemple si un vérin est utilisé, de participer au redressement du navire si celui-ci a chaviré : si l'on relève le bras 1 (lorsque le navire est retourné, cela consiste, en fait, à abaisser le bras 1 dans l'eau), le flotteur 37 exerce alors un couple de redressement sur le navire. Ce flotteur 37 peut être aussi amovible, ou gonflable.

La Figure 11 représente un navire qui comporte comme moyen de commande de l'orientation azimutale 4 du bras 1 un moyen agissant directement sur la pièce intermédiaire 12 pour la faire tourner autour de son axe vertical 13 ; dans l'exemple de réalisation illustré sur la Figure 11, la pièce intermédiaire 12 possède une partie 38 que l'on peut appeler levier d'orientation. Une deuxième pièce, appelée guide d'orientation 39 et solidaire du navire, est schématisée comme une pièce circulaire, axée de fait sur l'axe de rotation vertical 13 de la pièce intermédiaire 12, et présente une gorge 40 sur sa partie externe; lors des changements de l'orientation 4 du bras 1, l'extrémité du levier d'orientation 38 suit le guide d'orientation 39 : pour guider la rotation de la pièce 12, trois chariots de guidage, du type du chariot 60 (le seul des trois représenté sur la Figure 11), répartis sur le guide d'orientation 39 et solidaires de la pièce intermédiaire 12, pourraient être utilisés. Sur la Figure 11, un moteur électrique 41 entraîne un moyeu 42 d'axe vertical, situé à l'extrémité du levier d'orientation 38, qui embobine d'un côté et débobine de l'autre une courroie 43, située dans la gorge 40 du guide d'orientation 39; cette courroie 43 peut faire plusieurs fois le tour du guide 39 pour assurer une bonne adhérence sur ce dernier, ou être crantée. La rotation dans un sens ou dans l'autre du moyeu 42 commande ainsi le déplacement du levier d'orientation 38 le long du guide d'orientation 39 donc, finalement, commande l'orientation azimutale 4 du bras 1. Cet exemple ne présente aucun caractère limitatif, notamment sur la motorisation de la commande, laquelle pourrait être manuelle, un câble lié en son milieu à l'extrémité du levier d'orientation 38 remplaçant la courroie 43 et coulissant dans la gorge 40, la commande en orientation 4 consistant alors à tirer sur ce câble par ses extrémités ou utiliser un autre type de motorisation, ou encore utiliser un système à engrènement tel qu'un pignon engrenant directement sur le guide d'orientation.

Quand le cerf-volant utilisé est du type commandé par les fils de liaison 6, ce qui est un cas très courant, le système de commande peut être situé sur le bras 1 lui-même, ce qui simplifie le parcours des fils 6 jusqu'à l'extrémité libre 5 du bras. Ci-dessous deux exemples d'un tel système de commande sont donnés dans le cas où le cerf-volant est du type à trois fils, les deux premiers fils 44, 45 permettant de faire tourner le cerf-volant à gauche ou à droite, le troisième fil 46 agissant sur l'incidence du cerf-volant et permettant de moduler sa traction. La Figure 12 illustre ainsi un premier système de commande du cerf-volant, la Figure 13 un autre, plus sophistiqué.

Sur la Figure 12, le navire comporte une poulie 47 fixée au bras 1 et par laquelle passe un fil dont les deux brins, de part et d'autre de la poulie 47, constituent les deux fils de direction 44, 45 du cerf-volant, ainsi qu'un mécanisme 48 (un simple bloqueur sur la Figure 12) situé sur le bras 1 et permettant de régler la longueur du fil d'incidence 46. Ce système de commande du cerf-volant est adapté aux navires de petite taille. Deux poignées 49, 50 peuvent être fixées sur les fils de direction 44, 45, permettant ainsi à un équipier de commander la direction du cerf-volant ; il est alors intéressant de situer la poulie 47 loin du point de traction 5, lequel consiste, par exemple, en une poulie triple articulée sur le bras 1 pour procurer une amplitude maximale au mouvement de ces poignées 49, 50 et, si la cinématique du bras 1 le permet, il est pratique pour l'équipier concerné, que les poignées 49, 50 soient, en position moyenne, proches de l'axe du bateau. Le bloqueur 48 peut être remplacé par un système d'enroulement.

Un système de sécurité, si le pilote du navire tombe à la mer, peut être réalisé en agissant automatiquement du fait de l'éloignement du pilote, sur le troisième fil 46 ; si une traction sur celui-ci diminue l'incidence du cerf-volant, on peut relier le pilote à l'extrémité du troisième fil 46, qui sera tiré quand le navire s'éloignera du pilote tombé à la mer. Si c'est au contraire l'allongement du troisième fil 46 qui diminue l'incidence, on peut prévoir un système de débloquage ou de largage du troisième fil 46, commandé par l'éloignement du pilote (un filin reliant ce dernier au système de débloquage, un mousqueton à ouverture sous charge, par exemple).

La Figure 13 illustre un navire qui comporte un système présentant trois moyeux d'enroulement 51, 52, 53, un pour chacun des trois fils de liaison 44, 45, 46, ce système étant muni de trois fonctions activables indépendamment les unes des autres, la première fonction permettant d'enrouler ou de dérouler simultanément les trois fils 44, 45, 46 d'une même longueur variable, la deuxième fonction permettant de dérouler, respectivement d'enrouler, le premier fil 44 et d'enrouler, respectivement de dérouler, simultanément le deuxième fil 45 d'une même longueur variable, la troisième fonction permettant de dérouler ou d'enrouler le troisième fil 46 d'une longueur variable. Sur la Figure 13, les trois moyeux 51, 52, 53 sont situés sur le bras 1 : le moyeu 51 commande le premier fil de direction 44, le moyeu 52 le deuxième fil de direction 45, et le moyeu 53 le fil d'incidence 46. Les trois fonctions demandées peuvent être assurées, par exemple, au moyen de trois moteurs électriques entraînant les moyeux 51 52, 53 (un moteur pour chaque moyeu). Chaque moteur doit être asservi à la vitesse d'enroulement ou à la longueur d'enroulement du fil qu'il commande ; à cette fin, il est conseillé de prévoir, à la sortie des moyeux d'enroulement 51, 52, 53, des capteurs de vitesse ou de longueur, car, en pratique, la même rotation de deux moyeux, comme ceux 51, 52 des fils de direction 44, 45, n'enroule (ne déroule) pas forcément la même longueur de fil, ceci étant dû tant aux variations dans l'enroulement effectif sur les moyeux, qu'aux différences de tension des fils, ce problème étant d'autant plus présent que les longueurs de fil sont importantes. Munis de ces capteurs, les trois moteurs sont synchronisés pour la première fonction, de façon à assurer des vitesses d'enroulement identiques ; pour la deuxième fonction, les deux premiers moteurs fonctionnent de façon à assurer des vitesses d'enroulement opposées, le troisième moteur étant stoppé; pour la troisième fonction, seul le troisième moteur est utilisé. Un intérêt particulier d'une telle motorisation réside dans la possibilité d'enrouler rapidement l'ensemble des fils de liaison 44, 45, 46 en cas de déventement du cerf-volant dû aussi bien à une erreur de pilotage qu'à une baisse brusque et momentanée de vent : l'enroulement rapide des fils de liaison 6 permet, comme le cerf-voliste qui recule, de recréer du vent relatif et de continuer à contrôler le cerf-volant. Egalement, il est facile, avec un tel système de commande, de régler la longueur globale des fils de liaison 44, 45, 46 pour s'adapter aux conditions de navigation : allongement en cas de vent irrégulier pour avoir ensuite une marge de raccourcissement, recherche de meilleures conditions en altitude (le vent étant plus soutenu et plus régulier en hauteur).

Sur la Figure 14, le navire comporte un dispositif 54 duquel tous les fils de liaison 6 sont issus et sortent dans le même sens, ce dispositif 54 pouvant coulisser dans la direction correspondante et étant soumis à la traction d'un filin 55 dans le sens opposé aux fils de liaison 6, ce filin 55 étant relié au bras 1 de façon qu'un relèvement du bras 1 entraîne une traction sur le filin 55. L'intérêt de ce mode de réalisation est de fournir une aide au moyen de commande de l'inclinaison 3 du bras 1, proportionnelle à la traction du cerf-volant. En effet, plus le cerf-volant tire via ses fils de liaison 6, plus l'effort à fournir par le moyen de commande de l'inclinaison 3 pour abaisser le bras 1 est important. On utilise cette force de traction des fils de liaison 6 pour aider l'abaissement du bras 1. En général, le dispositif 54 comprend, le cas échéant, le système de commande des fils de liaison 6 ; par exemple, dans le cas illustré sur la Figure 12, ce pourrait être un châssis, supportant à la fois la poulie 47 et le bloqueur 48, coulissant le long du bras 1. Dans le cas illusté sur la Figure 13, ce pourrait être le système de commande lui-même coulissant le long du bras 1. Dans l'exemple illustré sur la Figure 14, le centre de dérive 11 est situé verticalement sous l'extrémité liée 2 du bras 1, et les fils de liaison 6 sortent du dispositif 54 en direction de l'extrémité libre 5 du bras 1 ; le dispositif 54 coulisse donc le long du bras 1. Via des poulies appropriées, le filin 55 passe par l'extrémité liée 2 du bras 1, contourne le point 56 situé au tiers du segment [extrémité liée 2 - centre de dérive 11], et rejoint le point 57 situé au tiers du segment [extrémité liée 2 - point de traction 5], après avoir fait un aller-retour entre les points 56 et 57 : le filin 55 est triplé entre les points 56 et 57 au moyen, par exemple, d'une poulie double au point 56 et d'une poulie à ringot au point 57. Le triangle (extrémité liée 2 -centre de dérive 11 - point de traction 5) et le triangle (extrémité liée 2 - point 56 - point 57) étant semblables et de rapport 3, on voit que, lorsque le bras 1 est incliné de façon que la droite de traction 10 passe par le centre de dérive 11, le moment exercé par les fils de liaison 6 par rapport à l'extrémité liée 2 est compensé par le moment exercé par le filin 55, puisque celui-ci reçoit, via le dispositif 54, la même traction des fils de liaison 6, et triple celle-ci entre les points 56 et 57. Donc, lorsque le bras est dans une position a priori équilibrée, la droite de traction 10 passant par le centre de dérive 11, le moyen de commande de l'inclinaison 3 du bras 1 est complètement soulagé ; ceci permet donc de petites variations de réglage de l'inclinaison 3 autour de cette position avec une faible dépense d'énergie. En vue d'assurer une prétension du filin 55, on peut prévoir un système de rappel, un sandow, par exemple tirant le dispositif 54 dans le même sens que les fils de liaison 6. D'autre part, l'amplitude du coulissement du dispositif 54 doit être prévue sur le bras 1 : dans le cas de la Figure 14, si le bras 1 doit pouvoir être incliné entre l'horizontale et la verticale, cette amplitude vaut environ 40 % de la longueur du bras 1 (segment extrémité liée 2 - point de traction 5).

Sur la Figure 15, le navire comporte un dispositif 58, articulé à la deuxième extrémité 5 du bras 1 et profilé de manière à créer une force vers le haut lorsque cette deuxième extrémité 5 du bras 1 est immergée, le navire faisant route. Lorsque le navire fait route, le bras 1 est, en général, orienté globalement sur l'avant du navire ; si pour une raison quelconque, une gîte excessive ou une vague plus haute par exemple, le bout 5 du bras 1 rencontre l'eau, il est possible, en fonction de sa forme, qu'il ait tendance à vouloir s'enfoncer plus dans l'eau, ce qui peut éventuellement déséquilibrer le navire. Pour remédier à cela, on peut soit profiler différemment le bras 1 de façon à ne pas créer cette force vers le bas, soit donc rajouter à son extrémité 5 un dispositif 58 profilé, par exemple comme sur la Figure 15, un simple plan incliné qui créera hydrodynamiquement une force vers le haut en cas d'immersion. Ce dispositif 58 doit pouvoir s'orienter dans l'axe du navire, quelle que soit l'orientation 4 propre du bras 1, aussi est-il articulé. Comme sur la Figure 15, l'articulation peut être un simple axe 59, vertical pour l'inclinaison 3 courante du bras 1 l'inclinaison 3 courante est à l'horizontale sur la Figure 15, ou ce peut être une rotule. Ce dispositif peut aussi être combiné avec un flotteur 37 comme décrit précédemment.

La Figure 16 illustre un navire comportant un ballast 60 susceptible d'être alternativement rempli avec l'eau environnant le navire ou vidé, le navire faisant route. L'intérêt de ceci provient de l'usage d'un cerf-volant pour tracter un navire. En effet, la traction du cerf-volant sur le navire détermine une composante verticale ascendante, par exemple de 50 % de sa valeur, lorsque le cerf-volant est à 30 degrés sur l'horizon; cette composante verticale a un effet positif sur le navire puisqu'elle l'allège, en diminuant donc son poids apparent ; cependant, au-dessus d'une certaine vitesse du vent, le poids apparent du navire peut devenir trop faible : le navire risque alors de sortir momentanément de l'eau, ce qui annule le travail de ses plans anti-dérive, nuisant ainsi au cap du navire et à sa vitesse globale. Pour remédier à cela, on peut donc utiliser un ballast 60 que l'on remplit d'eau, par exemple au moyen de la pompe réversible 61, quand le navire prend de la vitesse et, donc, que le vent relatif augmente, de façon à garder un poids apparent suffisant : le navire peut ainsi aller plus vite, car les plans anti-dérive fonctionnent efficacement. Inversement, lorsque le navire perd de la vitesse, volontairement ou lorsque le vent réel diminue, on vide le ballast 60 de façon à alléger le navire, par exemple au moyen de la pompe réversible 61. A la différence des ballasts des monocoques classiques, conçus de façon à déplacer l'eau d'un côté à l'autre du navire, le ballast 60 doit être bien équilibré latéralement afin de ne pas créer une gîte parasite sur le navire, ce qui n'empêche pas cependant de le concevoir en plusieurs volumes.

Sur la Figure 17, le navire a son bras réglable en longueur. On a vu plus haut à propos du mode de réalisation représenté sur la Figure 2, l'influence de la longueur du bras 1. Un bras plus long permet d'obtenir la même position de la droite de traction 10, donc le même équilibre en gîte du navire, avec un point de traction 5 situé plus haut, ce qui est un avantage. Inversement un bras plus court est certainement plus résistant. L'intérêt de pouvoir régler le bras 1 en longueur est de pouvoir, en l'allongeant, situer le point de traction 5 plus haut : ceci permet, par exemple, de s'adapter à une mer plus grosse de façon à éviter que le bras 1 ne touche trop souvent l'eau. Si le réglage de la longueur du bras 1 peut être fait en cours de navigation, comme la Figure 17 l'illustre avec un bras 1 télescopique en deux parties 62 et 63 supportant respectivement son extrémité liée 2 et son extrémité libre 5, un vérin 64 situé à l'intérieur de la partie 62 permettant de faire coulisser la partie 63 par rapport à la partie 62, il est possible dans une certaine mesure en fonction de l'amplitude possible de la variation de longueur du bras 1 de commander l'équilibre en gîte du bras 1 avec ce réglage en longueur, et en laissant fixe l'inclinaison 3 du bras 1 : en effet, la variation de longueur du bras 1 modifie la position du point de traction 5, donc de la droite de traction 10, ce qui permet de s'adapter à des sites différents du cerf-volant (c'est-à-dire à des inclinaisons différentes de la droite 10).

Le navire selon l'invention est donc particulièrement destiné au déplacement rapide grâce au vent.

Bien que l'on ait représenté et décrit ce que l'on considère actuellement être les modes de réalisation préférés de la présente invention, il est évident que l'Homme de l'Art pourra y apporter différents changements et modifications sans sortir du cadre de la présente invention tel que défini par les revendications jointes.

## Revendications

1. Navire tracté par cerf-volant comportant un bras (1) articulé par une première extrémité (2) avec le navire, le point de traction des fils de liaison (6) entre le cerf-volant et le navire constituant la deuxième extrémité (5) du bras (1), le cerf-volant n'étant relié au navire que par les dits fils de liaison (6), comportant un moyen de commande de l'inclinaison (3) du bras (1) permettant son abaissement par rapport à la direction (10) des dits fils de liaison (6), characterisé en ce qu'il comporte un moyen de commande de l'orientation azimutale (4) du dit bras (1) par rapport à la direction (10) des fils de liaison (6), les dits fils de liaison (6) passant tous par l'unique point de traction qui constitue la deuxième extrémité (5) du dit bras (1).

2. Navire selon la revendication 1, caractérisé en ce que l'articulation du dit bras (1) est constituée par une pièce intermédiaire (12) rigide comportant deux axes de rotation (13, 14) perpendiculaires, le premier axe (13), vertical, servant de liaison avec le navire, l'extrémité liée (2) du bras (1) s'adaptant au deuxième axe (14), le dit bras (1) et l'axe vertical de rotation (13) étant coplanaires.

3. Navire selon la revendication 2, caractérisé en ce que le dit moyen de commande du dit bras (1) en inclinaison (3) comprend un cordage (17) de longueur réglable reliant un point (18) du dit bras (1) à un point (19) de la dite pièce intermédiaire (12).

4. Navire selon la revendication 2, caractérisé en ce que le dit moyen de commande du dit bras (1) en inclinaison (3) comprend un vérin (20) reliant un point (21) du dit bras (1) à un point (22) de la dite pièce intermédiaire (12).

5. Navire selon la revendication 2, caractérisé en ce que le dit moyen de commande du dit bras (1) en inclinaison (3) comprend un cordage (23) de longueur réglable reliant un point (24) du dit bras (1) à un point (25) mobile sur le navire.

6. Navire selon la revendication 2, caractérisé en ce que le dit moyen de commande du dit bras (1) en inclinaison (3) comprend un vérin (27) reliant un point (28) du dit bras (1) à un point (29) mobile sur le navire.

7. Navire selon l'une quelconque des revendications précédentes, caractérisé en ce que le dit moyen de commande du dit bras (1) en orientation (4) comprend deux cordages (32, 33) de longueurs réglables, le premier cordage (32) reliant le bras (1) à un point (34) du navire situé en avant de l'extrémité articulée (2) du bras (1), le deuxième cordage (33) reliant le bras (1) indifféremment à un point (35) du navire situé à l'arrière gauche de l'extrémité articulée (2) du bras (1) ou à un point (36) situé à l'arrière droite de l'extrémité articulée (2) du dit bras (1).

8. Navire selon l'une quelconque des revendications précédentes, caractérisé en ce qu'il comporte un flotteur (37) situé à l'extrémité libre (5) du dit bras (1).

9. Navire selon la revendication 2, caractérisé en ce que le moyen de commande de l'orientation azimutale (4) du dit bras (1) est un moyen agissant directement sur la dite pièce intermédiaire (12) pour la faire tourner autour de son axe vertical (13).

10. Navire selon l'une quelconque des revendications précédentes, caractérisé en ce que le dit cerf-volant utilisé est commandé par des fils de liaison (6) au moins au nombre de trois, deux premiers fils (44, 45) permettant de faire tourner le dit cerf-volant, un troisième fil (46) agissant sur l'incidence du dit cerf-volant.

11. Navire selon la revendication 10, caractérisé en ce qu'il comporte une poulie (47) fixée au dit bras (1) et par laquelle passe un fil dont les deux brins de part et d'autre de la poulie (47) constituent les dits deux fils (44, 45), ainsi qu'un mécanisme (48) situé sur le bras (1) permettant de régler la longueur du fil (46).

12. Navire selon la revendication 10, caractérisé en ce qu'il comporte un système présentant au moins trois moyeux d'enroulement (51, 52, 53), un pour chacun des fils (44, 45, 46), ce système étant muni de trois fonctions activables indépendamment les unes des autres, la première fonction permettant d'enrouler ou de dérouler simultanément les dits fils (44, 45, 46) d'une même longueur variable, la deuxième fonction permettant de dérouler (respectivement d'enrouler) le premier fil (44) et d'enrouler (respectivement de dérouler) simultanément le deuxième fil (45) d'une même longueur variable, la troisième fonction permettant de dérouler ou d'enrouler le troisième fil (46) d'une longueur variable.

13. Navire selon l'une quelconque des revendications précédentes, caractérisé en ce qu'il comporte un dispositif (54) duquel tous les fils de liaison (6) sont issus et sortent dans le même sens, ce dispositif (54) pouvant coulisser dans la direction correspondante et étant soumis à la traction d'un filin (55) dans le sens opposé aux fils de liaison (6), ce filin (55) étant relié au dit bras (1) de façon qu'un relèvement du bras (1) entraîne une traction du filin (55).

14. Navire selon l'une quelconque des revendications précédentes, caractérisé en ce qu'il comporte un dispositif (58), articulé à la deuxième extrémité (5) du dit bras (1) et profilé de manière à créer une force vers le haut lorsque ladite deuxième extrémité (5) du dit bras (1) est immergée, le navire faisant route.

15. Navire selon l'une quelconque des revendications précédentes, caractérisé en ce qu'il comporte un ballast susceptible d'être alternativement rempli avec l'eau environnant le navire ou vidé, le navire faisant route.

16. Navire selon l'une quelconque des revendications précédentes, caractérisé en ce que le dit bras (1) est réglable en longueur.

## Claims

1. Boat pulled along by a kite comprising an arm (1) which is articulated via a first end (2) to the boat, the point through which the kite strings (6) connecting the kite to the boat pull constituting the second end (5) of the arm (1), the kite being connected to the boat only by the said kite strings (6), comprising a means of controlling the inclination (3) of the arm (1) allowing the latter to be lowered with respect to the direction (10) of the said kite strings (6), characterized in that it includes a means of controlling the orientation (4) in terms of azimuth of the said arm (1) with respect to the direction (10) of the kite strings (6), the said kite strings (6) all passing through the single pulling point which constitutes the second end (5) of the said arm (1).

2. Boat according to Claim 1, characterized in that the articulation of the said arm (1) consists of a rigid intermediate component (12) which has two perpendicular axes of rotation (13, 14), the first axis (13), which is vertical, serving as a connection with the boat, the connected end (2) of the arm (1) being attached to the second axis (14), the said arm (1) and the vertical axis of rotation (13) being coplanar.

3. Boat according to Claim 2, characterized in that the said means of controlling the said arm (1) in terms of inclination (3) comprises a line (17) of adjustable length connecting a point (18) on the said arm (1) to a point (19) on the said intermediate component (12).

4. Boat according to Claim 2, characterized in that the said means of controlling the said arm (1) in terms of inclination (3) comprises a ram (20) connecting a point (21) on the said arm (1) to a point (22) on the said intermediate component (12).

5. Boat according to Claim 2, characterized in that the said means of controlling the said arm (1) in terms of inclination (3) comprises an adjustable-length line (23) connecting a point (24) on the said arm (1) to a moving point (25) on the boat.

6. Boat according to Claim 2, characterized in that the said means of controlling the said arm (1) in terms of inclination (3) comprises a ram (27) connecting a point (28) on the said arm (1) to a moving point (29) on the boat.

7. Boat according to any one of the preceding claims, characterized in that the said means of controlling the said arm (1) in terms of orientation (4) comprises two adjustable-length lines (32, 33), the first line (32) connecting the arm (1) to a point (34) on the boat situated forward of the articulated end (2) of the arm (1), the second line (33) connecting the arm (1) either to a point (35) on the boat which is aft and left of the articulated end (2) of the arm (1) or to a point (36) which is aft and to the right of the articulated end (2) of the said arm (1).

8. Boat according to any one of the preceding claims, characterized in that it comprises a float (37) situated at the free end (5) of the said arm (1).

9. Boat according to Claim 2, characterized in that the means of controlling the orientation in terms of azimuth (4) of the said arm (1) is a means which acts directly on the said intermediate component (12) to make it turn about its vertical axis (13).

10. Boat according to any one of the preceding claims, characterized in that the said kite used is controlled by kite strings (6), of which there are at least three, two first strings (44, 45) allowing the said kite to be made to turn, and a third string (46) acting on the angle of incidence of the said kite.

11. Boat according to Claim 10, characterized in that it comprises a pulley (47) fixed to the said arm (1) and over which there passes a string, of which the two strands, one on either side of the pulley (47), constitute the said two strings (44, 45), and a mechanism (48) situated on the arm (1) allowing the length of the string (46) to be adjusted.

12. Boat according to Claim 10, characterized in that it comprises a system which has at least three winders (51, 52, 53), one for each of the strings (44, 45, 46), this system being fitted with three functions that can be activated independently of one another, the first function allowing the said strings (44, 45, 46) to be wound up or unwound simultaneously by the same variable length, the second function allowing the first string (44) to be unwound (or wound in) and at the same time the second string (45) to be wound in (or wound out) by the same variable length, the third function allowing the third string (46) to be unwound or wound in by a variable length.

13. Boat according to any one of the preceding claims, characterized in that it comprises a device (54) from which all the kite strings (6) originate and which they all leave in the same direction, it being possible for this device (54) to slide in the corresponding direction, the device being subject to the action of a rope (55) pulling in the opposite direction to the kite strings (6), this rope (55) being connected to the said arm (1) in such a way that raising the arm (1) leads to pulling on the rope (55).

14. Boat according to any one of the preceding claims, characterized in that it comprises a device (58), articulated to the second end (5) of the said arm (1) and shaped in such a way as to create an upwards force when the said second end (5) of the said arm (1) is immersed, when the boat is making way.

15. Boat according to any one of the preceding claims, characterized in that it comprises a ballast which can be either filled with the water surrounding the boat or emptied while the ship is making way.

16. Boat according to any one of the preceding claims, characterized in that the said arm (1) is of adjustable length.

## Patentansprüche

1. Von einem Drachen gezogenes Schiff mit einem an einem ersten Ende (2) gegliedert am Schiff angeschlossenen Arm (1), wobei der Zugpunkt der Verbindungsschnüre (6) zwischen dem Drachen und dem Schiff das zweite Ende (5) des Arms (1) bildet und der Drache mit dem Schiff nur durch die besagten Verbindungsschnüre (6) verbunden ist, dadurch gekennzeichnet, daß er ein Mittel für die Steuerung der Neigung (3) des Armes (1) enthält, das ermöglicht, ihn bezogen auf die Richtung (10) der besagten Verbindungsschnüre (6) zu senken, sowie ein Mittel für die Steuerung der Höhenausrichtung (4) des besagten Armes (1), bezogen auf die Richtung (10) der Verbindungsschnüre (6), wobei die besagten Verbindungsschnüre (6) alle durch den einzigen Zugpunkt geführt werden, der das zweite Ende (5) des besagten Armes (1) bildet.

2. Schiff gemäß Anspruch 1, dadurch gekennzeichnet, daß das Gelenk des besagten Arms (1) aus einem starren Zwischenteil (12) besteht, das zwei senkrecht zueinander verlaufenden Drehachsen (13, 14) enthält, wobei die erste senkrechte Achse (13) der Verbindung mit dem Schiff dient und das verbundene Ende (2) des Armes (1) sich der zweiten Achse (14) anpaßt und der besagte Arm (1) und die vertikale Drehachse (13) in der gleichen Ebene liegen.

3. Schiff gemäß Anspruch 2, dadurch gekennzeichnet, daß das besagte Mittel zur Steuerung des besagten Armes (1) in der Neigung (3) ein Seil (17) mit verstellbarer Länge enthält, das einen Punkt (18) des besagten Armes (1) mit einem Punkt (19) des besagten Zwischenteils (12) verbindet.

4. Schiff gemäß Anspruch 2, dadurch gekennzeichnet, daß das besagte Steuermittel des besagten Armes (1) in der Neigung (3) eine Kolbenzylindervorrichtung (20) enthält, die einen Punkt (21) des besagten Armes (1) mit einem Punkt (22) des besagten Zwischenteils (12) verbindet.

5. Schiff gemäß Anspruch 2, dadurch gekennzeichnet, daß das besagte Seuermittel des besagten Armes (1) in der Neigung (3) ein Seil (23) verstellbarer Länge enthält, das einen Punkt (24) des besagten Armes (1) mit einem beweglichen Punkt (25) auf dem Schiff verbindet.

6. Schiff gemäß Anspruch 2, dadurch gekennzeichnet, daß das besagte Steuermittel des besagten Armes (1) in der Neigung (3) eine Kolbenzylindervorrichtung (27) enthält, die einen Punkt (28) des besagten Armes (1) mit einem beweglichen Punkt (29) auf dem Schiff verbindet.

7. Schiff nach einem beliebigen der vorangehenden Ansprüche, dadurch gekennzeichnet, daß des besagte Steuermittel des besagten Armes (1) in der Richtung (4) zwei Seile (32, 33) verstellbarer Längen enthält, von denen das erste (32) den Arm (1) mit einem Punkt (34) des Schiffes, der vor dem gegliedert angeschlossenen Ende (2) des Armes (1) liegt, verbindet, während das zweite Seil (33), das den Arm (1) mit einem Punkt (35) des Schiffes links hinter dem gegliederten Ende (2) des Armes (1) oder mit einem Pukt (36) rechts hinter dem gegliederten Ende (2) des besagten Armes (1) verbindet.

8. Schiff nach einem beliebigen der vorangehenden Ansprüche, dadurch gekennzeichnet, daß es einen Schwimmer (37) am freien Ende (5) des besagten Armes (1) enthält.

9. Schiff gemäß Anspruch 2, dadurch gekennzeichnet, daß das Mittel für die Steuerung der Höhenausrichtung (4) des besagten Armes (1) ein Mittel ist, des direkt auf das besagte Zwischenstück (12) einwirkt, um es um seine senkrechte Achse (13) zu drehen.

10. Schiff nach einem beliebigen der vorangehenden Ansprüche dadurch gekennzeichnet, daß der besagte verwendete Drachen durch mindestens drei Verbindungsschnüre (6) gesteuert wird, wobei zwei erste Schnüre (44, 45) die Drehung des besagten Drachens gestatten und eine dritte Schnur (46) auf die Lage des besagten Drachens einwirkt.

11. Schiff nach Anspruch 10, dadurch gekennzeichnet, daß es eine am besagten Arm (1) befestigte Seilrolle (47) enthält, über die eine Schnur geführt wird, deren beide Trümmer zu beiden Seiten der Seilrolle (47) die besagten Schnüre (44, 45) bilden, sowie einen Mechanismus (48) am Arm (1), der die Möglichkeit bietet, die Länge der Schnur (46) einzustellen.

12. Schiff gemäß Anspruch 10, dadurch gekennzeichnet daß es ein System enthält, das mindestens drei Aufwickelnaben (51, 52, 53), je eine für die Schnüre (44, 45, 46) aufweist, wobei dieses System mit drei Funktionen ausgerüstet ist, die unabhängig voneinander aktiviert werden können und wobei die erste Funktion das gleichzeitige Auf- oder Abwickeln der besagten Schnüre (44, 45, 46) der gleichen verstellbaren Länge gestattet und die zweite Funktion das Abwickeln (bzw. Aufwickeln) der ersten Schnur (44) und das gleichzeitige Aufwickeln (bzw. Abwickeln) der zweiten Schnur (45) der gleichen verstellbaren Länge gestattet, und die dritte Funktion das Auf- bzw. Abwickeln der dritten Schnur (46) einer veränderlichen Länge gestattet.

13. Schiff nach einem beliebigen der vorangehenden Ansprüche, dadurch gekennzeichnet, daß es eine Vorrichtung (54) enthält, aus der alle Verbindungsschnüre (6) hervorgehen und in die gleiche Richtung austreten, wobei diese Vorrichtung (54) in die entsprechende Richtung gleiten kann und dem Zug eines Drahtseils (55) ausgesetzt ist, in der zu den Verbindungsschnüren (6) entgegengesetzten Richtung, und wobei dieses Seil (55) mit dem besagten Arm (1) so verbunden ist, daß ein Anheben des Armes (1) einen Zug des Seiles (55) bewirkt.

14. Schiff nach einem beliebigen der vorangehenden Ansprüche, dadurch gekennzeichnet, daß es eine Vorrichtung (58) enthält, die am zweiten Ende (5) des besagten Armes (1) gegliedert angeschlossen ist und so profiliert ist, daß eine Kraft nach oben ausgeübt wird, wenn das besagte zweite Ende (5) des besagten Armes (1) untergetaucht ist, während sich das Schiff auf Fahrt befindet.

15. Schiff nach einem beliebigen der vorangehenden Ansprüche, dadurch gekennzeichnet, daß es einen Ballast enthält, der abwechselnd mit dem das Schiff umgebenden Wasser gefüllt wird, oder der entleert wird, während sich das Schiff auf Fahrt befindet.

16. Schiff nach einem beliebigen der vorangehenden Ansprüche, dadurch gekennzeichnet, daß der besagte Arm (1) in der Länge verstellbar ist.
